# FASCICULE DE BREVET EUROPEEN

(11) **EP 0 830 549 B1**
(45) Date de publication et mention de la délivrance du brevet: **26.06.2002**
(21) Numéro de dépôt: 96913582.1
(22) Date de dépôt: 12.04.1996
(51) Int. Cl.: F24F 3/16

(54) **DISPOSITIF DE PROTECTION ANTI-CONTAMINATION RAPPROCHEE**
VORRICHTUNG ZUM SCHUTZ GEGEN KONTAMINATION
CLOSE CONTAMINATION PROTECTION DEVICE

(30) Priorité: 14.04.1995 FR 9504526
(43) Date de publication de la demande: 25.03.1998
(73) Titulaire: Ultra Propre Nutrition Industrie Recherche (U.N.I.R.), 75008 Paris (FR)
(72) Inventeur: CHEVALIER, Philippe, (FR)
(74) Mandataire: Martin, Jean-Jacques
(86) Numéro de dépôt international: FR9600563
(87) Numéro de publication internationale: WO9632613

(56) Documents cités:
- EP-A- 0 510 637
- FR-A- 2 485 700
- US-A- 4 872 400

## Description

La présente invention concerne de manière générale, la protection rapprochée d'un poste de travail situé dans une atmosphère contaminée, et plus particulièrement un procédé et un dispositif de protection rapprochée de produits sensibles à la contamination par des agents contaminants véhiculés par l'ambiance, lesdits produits étant positionnés sur un plan de travail.

Le problème de la protection de postes de travail contre l'aérocontamination se pose notamment dans l'industrie agro-alimentaire, l'industrie pharmaceutique ou encore dans le milieu hospitalier.

En générale, pour répondre à ce type de problème, les postes de travail sont situés dans des salles dites "blanches" dans lesquelles l'air est filtré et traité de sorte que le niveau d'empoussièrement se situe en-dessous d'un seuil admissible contrôlé et soumis à une réglementation sévère.
De plus, l'air qui circule dans ces salles blanches est souvent régulé à une basse température.

Le personnel devant travailler à de tels postes de travail doit être revêtu de tenue spécialisée pénible à enfiler et à porter.

La protection rapprochée de chaque poste de travail individuel est une solution aux inconvénients précités.

Le document FR-A-2 485 700 enseigne un procédé (et dispositif associé) de protection rapprochée de poste de travail vis-à-vis de la contamination véhiculée par l'ambiance, selon lequel on crée un seul flux vertical descendant en direction des produits, ce flux d'une part présentant des dimensions égales ou supérieures à celles du poste de travail à protéger de manière à le recouvrir totalement d'air stérile, et d'autre part s'évacuant du plan de travail sur un seul côté arrière de celui-ci.

Toutefois, cette protection rapprochée doit tenir compte du fait que le personnel travaillant à ces postes de travail doit intervenir manuellement sur les produits sensibles à l'aérocontamination. Ceci interdit pour une telle protection rapprochée l'utilisation de tout flux vertical d'air stérile dont les dimensions sont égales ou supérieures à celles du poste à protéger de manière à recouvrir totalement d'air stérile ledit poste car un tel flux rabatterait sur les produits la contamination provenant des mains et des avant-bras des opérateurs.

Enfin on connaît du document US-A-4 872 400 un dispositif pour protéger l'environnement extérieur des dégagements de filmées nocives issues de réactions chimiques effectuées à un poste de travail. Selon les enseignements de ce document, il est prévu une hotte de protection montée sur une paillasse de laboratoire, cette hotte étant apte à produire au-dessus d'un plan de travail une veine d'air frais qui présente tout d'abord un trajet incliné qui s'écarte du plan de travail, puis un trajet horizontal sensiblement parallèle au plan de travail vers une conduite d'évacuation qui est située en partie inférieure.

Cependant un tel dispositif ne peut convenir pour protéger vis-à-vis de la contamination extérieure des produits sensibles aux agents contaminants, disposés sur un plan horizontal où il est prévu d'intervenir manuellement, car avec un tel trajet de veine d'air, tous les agents contaminants seraient automatiquement rabattus sur les produits en question.

Dans ce contexte, l'invention propose un nouveau procédé de protection rapprochée de produits sensibles à l'aérocontamination par des agents contaminants véhiculés par l'ambiance, conforme aux caractéristiques de la revendication 1.

L'invention propose également un procédé conforme à la revendication 2.

Ainsi, les produits positionnés sur le plan de travail sont isolés de l'environnement contaminé par un flux de gaz décontaminé qui les recouvre, et qui s'écoule soit verticalement vers le bas en direction du plan de travail puis transversalement vers les bords dudit plan, soit à partir des bords dudit plan de travail transversalement vers lesdits produits, puis verticalement vers le haut à partir dudit plan de travail.

La contamination apportée par le personnel intervenant sur les produits sensibles positionnés sur le plan de travail est alors entraînée automatiquement par le flux de gaz décontaminé suivant l'un ou l'autre des trajets, vers l'extérieur dudit plan de travail sans que cette contamination n'atteigne lesdits produits.

En outre, il convient de préciser que les dimensions de chaque veine de flux sont optimisées.

Un mode de réalisation du procédé est conforme aux caractéristiques de la revendication 3.

Selon une caractéristique particulièrement avantageuse du procédé conforme à l'invention, on aspire chaque veine de gaz au-dessus desdits produits ou réciproquement on aspire chaque veine de gaz de part et d'autre desdits produits.

Ainsi, en aspirant les veines de gaz stérile transportant les particules contaminées, on évite, si cela est nécessaire, la retombée des particules contaminées plus lourdes sur les produits.

Selon une caractéristique avantageuse de ce mode de réalisation du procédé selon l'invention, les produits étant alignés sur un tapis de convoyage qui défile selon la direction X, on dirige à partir des bords longitudinaux dudit tapis, deux veines de gaz décontaminé vers le milieu dudit tapis de convoyage et on aspire lesdites veines de gaz dans le plan de symétrie dudit tapis, ou réciproquement on dirige dans le plan de symétrie du tapis de convoyage, une veine de gaz décontaminé vers le tapis et on aspire vers les bords longitudinaux dudit tapis de convoyage les veines de gaz décontaminé.

Le procédé selon l'invention peut être amélioré pour l'adapter aux plans de travail ou tapis de convoyage qui ne sont pas reliés de façon étanche au bâti. Selon cette variante, on dirige une veine de gaz décontaminé sur les côtés et sous le plan de travail ou tapis de convoyage de façon à ce que le plan de travail ou tapis de convoyage soit enveloppé par les veines de protection.

Dans le cas d'un tapis de convoyage où seule la chaîne de traction du tapis crée un manque d'étanchéité permettant l'induction d'air contaminé, le procédé selon l'invention consiste à bloquer l'induction en déviant une partie de chaque veine de gaz décontaminé sensiblement parallèle au plan de travail, précédemment décrite, vers les bords dudit tapis.

L'invention propose également un dispositif de protection rapprochée selon la revendication 8 et un dispositif selon la revendication 9.

Selon une caractéristique du dispositif conforme à l'invention, on peut prévoir des moyens d'aspiration du gaz décontaminé insufflé.

Selon un premier mode de réalisation du dispositif de protection conforme à la présente invention, les moyens d'insufflation comprennent au moins une entrée de gaz et au moins deux sorties de gaz décontaminé en regard l'une de l'autre, chaque sortie de gaz se présentant sous la forme d'une fente positionnée sur un côté du plan de travail et s'étendant longitudinalement à la direction X de positionnement des produits.

Selon une caractéristique avantageuse de ce premier mode de réalisation du dispositif conforme à l'invention, des moyens d'aspiration comprennent une bouche d'aspiration disposée au-dessus du plan de travail en regard desdits produits, dans une région médiane située entre les deux sorties de gaz décontaminé de l'appareil d'insufflation.

Selon un deuxième mode de réalisation du dispositif de protection conforme à la présente invention, les moyens d'insufflation comprennent une entrée de gaz, et une sortie de gaz décontaminé positionnée en regard des produits au-dessus du plan de travail dans une région médiane dudit plan de travail.

Selon ce mode de réalisation des moyens d'aspiration comprennent deux bouches d'aspiration disposées en regard l'une de l'autre, chaque bouche d'aspiration se présentant sous la forme d'une fente positionnée sur un côté dudit plan de travail et s'étendant longitudinalement à ladite direction X.

Le dispositif de protection peut être amélioré pour l'adapter aux plans de travail non étanches.

Selon une première variante le dispositif comporte des moyens d'insufflation supplémentaires comprenant au moins une entrée de gaz qui peut être celle des moyens d'insufflation principaux et au moins deux sorties de gaz décontaminé en regard l'une de l'autre, chaque sortie de gaz se présentant sous la forme d'une fente positionnée au bord et sous le plan de travail et s'étendant longitudinalement à la direction X de positionnement des produits. Les veines de gaz s'évacuant selon le plan de symétrie perpendiculaire au plan de travail.

Selon une seconde variante le dispositif comporte un conduit inférieur permettant de faire circuler une veine de gaz le long de la face inférieure ainsi que le long des bords du plan de travail ou tapis de convoyage.

Selon une autre variante adaptée à un tapis de convoyage où seule la chaîne de traction du tapis crée un manque d'étanchéité permettant l'induction d'air contaminé, les moyens d'insufflation comprennent au moins une entrée de gaz et au moins deux sorties de gaz décontaminé en regard l'une de l'autre, chaque sortie de gaz se présentant sous la forme d'une fente positionnée sur un côté du plan de travail et s'étendant longitudinalement à la direction X de positionnement des produits et sont pourvus d'un moyen aérodynamique assurant la déviation d'une partie de la veine de gaz décontaminé le long des bords dudit tapis de convoyage dans une direction perpendiculaire au plan de celui-ci.

La description qui va suivre en regard des dessins annexés, donnés à titre d'exemples non limitatifs, fera bien comprendre en quoi consiste l'invention, et comment elle peut être réalisée.

Sur les dessins annexés :
- la figure 1 est une vue schématique en perspective d'un dispositif de protection rapprochée conforme à l'invention, monté sur un poste de travail,
- la figure 2 est une vue schématique en coupe verticale d'une partie d'un appareil d'insufflation faisant partie du dispositif de protection rapprochée conforme à l'invention,
- la figure 3 est une vue schématique de face d'une variante de réalisation du dispositif de protection rapprochée de la figure 1.
- la figure 4 est une vue schématique en coupe transversale d'une variante de réalisation du dispositif de protection pourvu de moyens d'insufflation auxiliaires.
- la figure 5 est une vue schématique en coupe transversale d'une autre variante de réalisation du dispositif de protection pourvu de moyens d'insufflation auxiliaires.
- la figure 6 est une vue schématique en coupe transversale d'une autre variante de réalisation du dispositif de protection pourvu d'un moyen aérodynamique de déviation de la veine de gaz horizontale.

Sur la figure 1, on a représenté un poste de travail comprenant un bâti 30 supportant un plan de travail P sur lequel sont disposés en file selon une direction horizontale X des produits 10 sensibles à l'aérocontamination, par exemple des produits alimentaires. On peut prévoir que le plan de travail P est formé par un tapis de convoyage apte à faire défiler lesdits produits 10 selon la direction X.

Le personnel devant intervenir sur ces produits sensibles 10, se positionne de part et d'autre du bâti 30 et intervient sur les produits 10 par le dessus.

Sur le bâti 30, est monté un dispositif de protection rapprochée des produits 10.

Ce dispositif comporte un appareil d'insufflation 200 d'un gaz décontaminé comportant sur chaque côté longitudinal (dont un seul est ici visible) dudit plan de travail P, ici deux entrées 201 d'un gaz décontaminé par exemple de l'air stérile. Bien entendu, on peut prévoir selon des variantes non représentées, un nombre supérieur d'entrées de gaz décontaminé. Ces entrées 201 sont positionnées à distance l'une de l'autre sur chaque côté longitudinal dudit plan de travail P et débouchent dans une enceinte pourvue d'une sortie d'air stérile 202 se présentant sous la forme d'une fente s'étendant longitudinalement à ladite direction X sur toute la longueur du côté du plan de travail P. Les deux fentes de sortie 202 du dispositif d'insufflation sont situées au niveau du plan de travail P sur lequel sont disposées les produits 10 et sont disposées en regard l'une de l'autre.

En outre, le dispositif représenté sur la figure 1, comporte un appareil d'aspiration 100 du gaz décontaminé insufflé, comprenant une bouche d'aspiration 101 se présentant sous la forme d'une fente, s'étendant longitudinalement à la direction X de positionnement des produits 10, et positionnée au-dessus du plan de travail P, en regard desdits produits dans une région médiane du plan de travail située entre les deux fentes sorties 202 de l'appareil d'insufflation 200.

L'appareil d'aspiration 100 comporte ici deux sorties d'air 102 situées au-dessus de la bouche d'aspiration 101 de sorte qu'elles permettent d'évacuer vers le haut le flux de gaz 102 aspiré. Ces deux sorties de gaz 102 sont positionnées à distance l'une de l'autre à proximité des bords d'extrémité de ladite bouche d'aspiration 101. Bien entendu, selon une variante non représentée, on peut prévoir un nombre supérieur de sorties de gaz.

L'appareil d'aspiration 100 est monté solidaire de l'appareil d'insufflation 200 à l'aide de bras de soutien 110 de sorte qu'il est suspendu au-dessus du plan de travail P. Ici, il est prévu quatre bras de soutien 110 disposés par paires, chaque paire de bras de soutien 110 est positionnée de part et d'autre de la bouche d'aspiration 101 et est fixée d'une part à l'appareil d'aspiration 100 et d'autre part, à une enceinte du dispositif d'insufflation 200.

Un tel dispositif fonctionne de la manière suivante.

Un flux d'air stérile rentre dans l'appareil d'insufflation 200 par les entrées 201 et est distribué sur les produits par les fentes de sortie 202 dudit appareil d'insufflation de sorte que l'air stérile sortant desdites fentes 202 suit un trajet A dirigé essentiellement parallèlement audit plan P, transversalement à ladite direction X. L'air stérile issu de ces fentes 202 lèche alors les produits 10 situés sur le plan de travail P. Simultanément, l'appareil d'aspiration 100 aspire par sa bouche d'aspiration 101 l'air stérile issu des fentes de sortie 202 de l'appareil d'insufflation. L'air issu des fentes de sortie 202 de l'appareil d'aspiration, est donc aspiré dans une région médiane du plan de travail P de sorte que le trajet A du flux d'air stérile est dévié vers le haut perpendiculairement audit plan de travail P sur lequel sont positionnés les produits 10. Deux veines principales d'air stérile 1, 2 sont issues desdites fentes de sortie 202. Ces deux veines 1, 2 sont dirigées l'une vers l'autre et se réunissent dans une région médiane du plan de travail pour former une veine d'écoulement dirigée vers le haut perpendiculairement audit plan de travail P en direction de la bouche d'aspiration 101.

Bien entendu, selon une variante non représentée du dispositif de la figure 1, on peut envisager d'éliminer l'appareil d'aspiration. Dans ce cas, les jets d'air stérile issus des fentes de sortie se rencontrent face à face, dans la région médiane du plan de travail, ce qui a pour effet de créer naturellement une veine centrale qui s'évacue selon une direction verticale perpendiculaire à ladite direction X vers le haut dudit plan en entraînant les particules contaminées.

Sur la figure 3, on a représenté une autre variante de réalisation du dispositif de la figure 1.

Selon cette variante, le dispositif d'insufflation 200 de gaz décontaminé est monté au-dessus du plan de travail P, et le dispositif d'aspiration est positionné sur le bâti 30, le long des côtés longitudinaux dudit plan de travail P, longitudinalement à la direction X de positionnement des produits 10.

Le dispositif d'insufflation 200 est monté solidaire du dispositif d'aspiration 100 par l'intermédiaire du même système de bras de soutien 110 déjà décrit ci-dessus.

Le dispositif d'insufflation 200 comporte une entrée de gaz 201 et une sortie de gaz décontaminé 202. Cette sortie de gaz stérile 202 se présente sous forme d'une fente s'étendant longitudinalement à la direction X au-dessus du plan P en regard desdits produits 10. Le dispositif d'aspiration 100 comporte deux bouches d'aspiration 101 sous la forme de deux fentes 101 s'étendant sur les côtés longitudinaux dudit plan de travail P. Ces bouches d'aspiration 101 sont raccordées à des sorties d'air 102.

Une telle variante fonctionne de la manière suivante.

Le dispositif d'insufflation 200 produit par sa sortie 202 une veine de gaz décontaminé 3 en direction des produits 10 situés sur le plan P. Cette veine de gaz décontaminé 3 suit un trajet A dirigé perpendiculairement audit plan P. Lorsque cette veine de gaz décontaminé 3 arrive au contact dudit plan P, elle se sépare en deux veines d'écoulement 1, 2 qui suivent des trajets A orientés essentiellement parallèlement audit plan P et transversalement à la direction X de positionnement desdits produits 10, dans des directions opposées de sorte que les veines d'écoulement d'air stérile lèchent les produits 10 positionnés sur le plan P. Ces veines d'écoulement de gaz décontaminé 1, 2 sont aspirées par les bouches d'aspiration 101 de l'appareil d'aspiration 100 de sorte que le gaz s'évacue sur les côtés du plan de travail P.

Ici aussi, on peut bien entendu envisager une variante non représentée du dispositif de la figure 3, ne comportant pas l'appareil d'aspiration. Dans ce cas, les deux veines d'écoulement parallèles au plan de travail s'évacuent naturellement sur les bords du plan P.

Sur la figure 2, on a représenté en coupe verticale, une vue de détail de l'intérieur d'un mode de réalisation d'une partie d'un appareil d'insufflation faisant partie d'un dispositif de protection anti-microbienne selon l'invention. Ce mode de réalisation de l'appareil d'insufflation est une variante de celui représenté sur la figure 1

En référence à cette figure 2, l'appareil d'insufflation comporte sur chaque côté du plan de travail P une entrée de gaz 201 positionnée sur les côtés du plan P en-dessous dudit plan P de sorte que le gaz entrant dans ledit appareil est transporté selon un trajet vertical vers la haut en direction d'une sortie sous forme de fente 202 située au niveau dudit plan P. Cet appareil d'insufflation 200 comporte dans un boîtier qui s'étend verticalement sur le côté du bâti 30, entre l'entrée 201 et la sortie 202, un filtre à graisses 211 qui s'étend horizontalement sur toute la largeur du boîtier, par rapport à la direction verticale F d'entrée du flux de gaz dans ledit dispositif d'insufflation, puis successivement un pré-filtre 212 qui s'étend également sur toute la largeur du boîtier, un ventilateur 213 qui permet de transporter le gaz filtré vers la partie supérieure du dispositif d'insufflation 200. Ce ventilateur 213 est positionné dans un trajet en chicane 214 formé par des déflecteurs 214a du flux de gaz de sorte qu'à la sortie de ce trajet en chicane le flux de gaz filtré s'écoule selon la direction F verticale dirigée vers le haut du dispositif d'insufflation 200. Au-dessus du trajet en chicane 214 est disposée en parallèle une paire de filtres absolus 215 dont l'efficacité est avantageusement égale ou supérieure à celle d'un filtre très haute efficacité (filtre normalisé). Ces filtres 215 s'étendent selon ladite direction verticale F. Au-dessus des filtres absolus 215 est positionnée selon une direction horizontale une grille anti-turbulences de façon à réduire le taux de turbulence de l'écoulement d'air stérile qui débouche dans une enceinte 217 présentant un trajet coudé, et convergent dans le but de réduire encore le taux de turbulence, amenant le flux de gaz décontaminé jusqu'à la sortie en forme de fente 202 dirigé selon une direction sensiblement transversale à la direction X.

Il est en effet avantageux de réduire la vitesse de diffusion turbulente (dirigée perpendiculairement à la direction de l'écoulement) des particules contaminées entraînées par le flux de gaz afin d'éviter qu'elles n'atteignent les produits.

Cette vitesse de diffusion turbulente étant fortement liée au taux de turbulence, et à la taille des tourbillons présents dans le flux, la réduction de la vitesse de diffusion passe par la réduction du taux de turbulence.

Sur la figure 4, on a représenté schématiquement un poste de travail P sur lequel sont disposés en file selon une direction horizontale X des produits 10 sensibles à l'aérocontamination. Le plan de travail n'est pas relié de façon étanche au reste du bâti 30. De ce fait, il peut se produire une induction d'air contaminé par l'espace laissé libre entre le plan de travail et le bâti.

Deux sorties supplémentaires d'air stérile 203 sont prévues se présentant sous la forme d'une fente s'étendant longitudinalement à ladite direction X sur toute la longueur au niveau des bords et sous le plan de travail P. Une sortie d'air 202 identique à celle décrite à la figure 1 et à la figure 2 est également prévue.

La veine de gaz 204 est distribuée de part et d'autre du plan de travail selon un trajet contournant les bords dudit plan puis balayant la face inférieure dudit plan jusqu'à la ligne médiane longitudinale dudit plan où les veines de gaz se rejoignant se dirigent selon une direction perpendiculaire audit plan.

Sur la figure 5 qui comporte le même poste de travail P non relié au bâti 30 comme sur la figure 4, un profilé en U 205 fixé sous le bâti forme un conduit amenant sous le poste de travail P un courant d'air stérile en légère surpression empêchant toute induction d'air contaminé par les espaces laissés libres du fait de l'absence d'étanchéité entre le bâti et le plan de travail.

Sur la figure 6, le dispositif comporte un tapis de convoyage P dont la chaîne de traction (non représentée) créé un manque d'étanchéité avec le bâti 30. Les sorties 202 sont pourvues dans la zone inférieure d'un coude 206 créant un conduit 207 déviant une partie du flux d'air stérile vers les bords du tapis de convoyage empêchant de ce fait toute induction d'air contaminé.

## Revendications

1. Procédé de protection rapprochée de produits (10) sensibles à la contamination par des agents contaminants véhiculés par l'ambiance, dans lequel ces produits (10) étant placés sur un plan de travail (P), on dirige de part et d'autre desdits produits (10) au moins deux veines de gaz décontaminé (1, 2) vers lesdits produits (10) **caractérisé en ce que** on dirige les veines à partir de deux bords opposés respectifs du plan de travail sensiblement parallèlement audit plan de travail (P), chaque veine de gaz (3) s'évacuant vers le haut du plan de travail (P) à partir d'une région médiane située entre les bords du plan de travail (P) selon une direction sensiblement perpendiculaire audit plan de travail (P).

2. Procédé de protection rapprochée de produits (10) sensibles à la contamination par des agents contaminants véhiculés par l'ambiance, dans lequel ces produits (10) étant placés sur un plan de travail (P), on dirige au moins une veine de gaz (3) au-dessus du plan de travail (P), dans une région médiane dudit plan de travail (P) située entre les bords de ce dernier, selon une direction sensiblement perpendiculaire audit plan de travail (P) vers lesdits produits (10), la ou chaque veine de gaz (1, 2) s'évacuant du plan de travail (P) selon une direction sensiblement parallèle audit plan de travail (P) **caractérisé en ce que** on dirige la ou chaque veine de sorte qu'elle s'évacue de part et d'autre desdits produits (10) en direction de chacun des bords dudit plan de travail.

3. Procédé selon la revendicatiom 1 ou 2, **caractérisé en ce que** les produits étant disposés selon une direction horizontale X, on dirige de part et d'autre de ladite direction X, selon une direction Y sensiblement transversale à ladite direction X, deux veines de gaz décontaminé (1, 2) vers lesdits produits (10) et lesdites veines de gaz (3) s'évacuant vers le haut selon une direction verticale Z sensiblement perpendiculaire à ladite direction X, ou réciproquement on dirige au-dessus du plan de travail (P) une veine de gaz décontaminé (3) en direction desdits produits (10) selon la direction verticale Z sensiblement perpendiculaire à ladite direction X, ladite veine de gaz (1, 2) s'évacuant selon la direction Y sensiblement transversale à ladite direction X, de part et d'autre de ladite direction X, en direction de chacun des bords dudit plan de travail.

4. Procédé selon l'une des revendications 1 à 3, **caractérisé en ce qu'**on aspire chaque veine de gaz (3) au-dessus desdits produits (10), ou réciproquement on aspire chaque veine de gaz (1, 2) de part et d'autre desdits produits (10).

5. Procédé selon l'une des revendications 3 à 4, **caractérisé en ce que** les produits (10) étant alignés sur un tapis de convoyage (P) qui défile selon la direction X, on dirige à partir des bords longitudinaux dudit tapis, deux veines de gaz décontaminé (1, 2) vers le milieu dudit tapis de convoyage (P), et on aspire une veine de gaz (3) dans le plan de symétrie dudit tapis (P), ou réciproquement on dirige dans le plan de symétrie dudit tapis de convoyage (P) une veine de gaz décontaminé (3) vers ledit tapis de convoyage (P) et on aspire vers les bords longitudinaux dudit tapis de convoyage (P) les veines de gaz (1,2).

6. Procédé selon la revendication 5, **caractérisé en ce que** lorsque le plan de travail P ou tapis de convoyage n'est pas relié de façon étanche à un bâti (30) du plan de travail; une veine de gaz décontaminé supplémentaire (204) est dirigée sur les côtés et sous le plan de travail de façon à ce que le plan de travail soit enveloppé par les veines de gaz (1,2) situées au-dessus du plan de travail et par la veine de gaz supplémentaire (204).

7. Procédé selon la revendication 6, **caractérisé en ce que** lorsqu'un défaut d'étanchéité est crée entre le bâti et le tapis de convoyage par la chaîne de traction dudit tapis, l'induction d'air contaminé est bloquée en déviant une partie de chaque veine de gaz décontaminé (1, 2) vers les bords dudit tapis.

8. Dispositif de protection rapprochée de produits (10) sensibles à la contamination par des agents contaminants véhiculés par l'ambiance, les produits (10) étant positionnés sur un plan de travail (P), le dispositif comportant des moyens d'insufflation (200) aptes à produire de part et d'autre desdits produits (10) au moins deux veines de gaz décontaminé (1, 2) en direction des produits (10), **caractérisé en ce que** chaque veine de gaz décontaminé (1, 2) suivant un trajet tout d'abord orienté sensiblement parallèlement audit plan de travail (P) de sorte que chaque veine de gaz décontaminé (1, 2) lèche lesdits produits (10), puis dirigé vers le haut à partir d'une région médiane du plan de travàil (P) située entre les bords de ce dernier, sensiblement perpendiculairement audit plan de travail (P).

9. Dispositif de protection rapprochée de produits (10) sensibles à la contamination par des agents contaminants véhiculés par l'ambiance, les produits (10) étant positionnés sur un plan de travail (P), le dispositif comportant des moyens d'insufflation (200) aptes à produire de part et d'autre desdits produits (10) au moins une veine de gaz décontaminé (1, 2) en direction des produits (10), chaque veine de gaz décontaminé (1, 2) suivant un trajet tout d'abord dirigé au-dessus du plan de travail (P), dans une région médiane dudit plan de travail (P) située entre les bords de ce dernier sensiblement perpendiculairement audit plan de travail (P) vers lesdits produits (10), **caractérisé en ce que** le trajet est ensuite orienté sensiblement parallèlement audit plan de travail (P) de part et d'autre desdits produits (10) en direction de chacun des bords de celui-ci.

10. Dispositif de protection selon la revendication 8 ou 9, **caractérisé en ce qu'**il comporte des moyens d'aspiration (100).

11. Dispositif de protection selon la revendication 10, **caractérisé en ce que** les moyens d'insufflation (200), respectivement les moyens d'aspiration (100), sont montés solidaire des moyens d'aspiration d'air (100), respectivement des moyens d'insufflation (200).

12. Dispositif de protection selon l'une des revendications 8 à 11, **caractérisé en ce. que** les produits (10) étant disposés selon une direction X, les moyens d'insufflation (200) sont aptes à insuffler de part et d'autre de ladite direction X de positionnement des produits (10), deux veines de gaz décontaminé (1, 2) dirigées l'une vers l'autre selon une direction Y transversale à ladite direction X.

13. Dispositif de protection selon la revendication 12, **caractérisé en ce que** les moyens d'insufflation (200) comprennent au moins une entrée de gaz (201) et au moins deux sorties de gaz décontaminé (202) en regard l'une de l'autre, chaque sortie de gaz (202) se présentant sous la forme d'une fente positionnée sur un côté du plan de travail (P) et s'étendant longitudinalement à la direction X de positionnement des produits (10).

14. Dispositif de protection selon l'une des revendications 12 à 13, **caractérisé en ce qu'**il comporte des moyens d'aspiration (100) aptes à aspirer au-dessus du plan de travail (P) de positionnement des produits (10) les deux veines de gaz (1, 2) réunies en une veine commune (3) dirigée selon une direction Z perpendiculaire audit plan (P).

15. Dispositif de protection selon la revendication 14, **caractérisé en ce que** les moyens d'aspiration (100) comprennent une bouche d'aspiration (201) disposée au-dessus du plan (P) en regard desdits produits (10), dans une région médiane entre les deux sorties de gaz décontaminé (202) des moyens d'insufflation (200).

16. Dispositif de protection selon l'une des revendications 8 à 11, **caractérisé en ce que** les produits (10) étant disposés selon une direction X, les moyens d'insufflation (200) sont aptes à insuffler au-dessus du plan de travail (P) de positionnement des produits (10) une veine de gaz décontaminé (3) en direction des produits (10).

17. Dispositif de protection selon la revendication 16, **caractérisé en ce que** les moyens d'insufflation (200) comprennent une entrée (201), et une sortie (202) de gaz décontaminé positionnée en regard des produits (10) au-dessus dudit plan de travail (P) dans une région médiane dudit plan de travail (P).

18. Dispositif de protection selon l'une des revendications 16 à 17, **caractérisé en ce qu'**il comporte des moyens d'aspiration (100) aptes à aspirer de part et d'autre de ladite direction X de positionnement des produits (10), la veine de gaz (3) séparée en deux veines de gaz (1, 2) dirigées transversalement à ladite direction X dans des directions opposées.

19. Dispositif de protection selon la revendication 18, **caractérisé en ce que** les moyens d'aspiration (100) comportent deux bouches d'aspiration (101) disposées en regard l'une de l'autre, chaque bouche d'aspiration (101) se présentant sous la forme d'une fente positionnée sur un côté du plan de travail (P) et s'étendant longitudinalement à ladite direction X.

20. Dispositif de protection selon l'une des revendications 13 ou 17, **caractérisé en ce que** les moyens d'insufflation (200) comportent successivement entre chaque entrée (201) et chaque sortie (202) de gaz décontaminé , au moins des moyens de filtrage de l'air (211, 212, 215), des moyens de transport (213) du gaz de l'entrée (201) vers la sortie (202).

21. Dispositif de protection selon la revendication 20, **caractérisé en ce que** les moyens d'insufflation (200) comportent en outre des moyens anti-turbulences (216) placés à proximité de ladite sortie de gaz décontaminé (202).

22. Dispositif de protection selon l'une des revendications 20 ou 21, **caractérisé en ce que** les moyens de filtrage de l'air comprennent au moins un filtre (215) dont l'efficacité est égale ou supérieure à celle d'un filtre très haute efficacité, et **en ce que** les moyens de transport comprennent un ventilateur (213).

23. Dispositif de protection selon la revendication 8 au 9, **caractérisé en ce que** le dispositif comporte des moyens d'insufflation supplémentaires comprenant au moins une entrée de gaz qui peut être celle des moyens d'insufflation principaux et au moins deux sorties de gaz décontaminé (203) en regard l'une de l'autre, chaque sortie de gaz se présentant sous la forme d'une fente positionnée au bord et sous le plan de travail et s'étendant longitudinalement à la direction X de positionnement des produits, les veines de gaz s'évacuant selon le plan de symétrie perpendiculaire au plan de travail.

24. Dispositif de protection selon la revendication 8 ou 9, **caractérisé en ce que** le dispositif comporte un conduit inférieur (205) permettant de faire circuler une veine de gaz le long de la face inférieure ainsi que le long des bords du plan de travail.

25. Dispositif de protection selon la revendication 8 ou 9, **caractérisé en ce que** lorsque la chaîne du tapis de convoyage crée un manque d'étanchéité permettant l'induction d'air contaminé, les moyens d'insufflation comprennent au moins une entrée de gaz (201) et au moins deux sorties de gaz (202), décontaminé en regard l'une de l'autre, chaque sortie de gaz (202) se présentant sous la forme d'une fente positionnée sur un côté du plan de travail et s'étendant longitudinalement à la direction X de positionnement des produits et sont pourvus d'un moyen aérodynamique (206) assurant la déviation d'une partie de la veine de gaz décontaminé le long des bords dudit tapis de convoyage dans une direction perpendiculaire au plan de celui-ci.

26. Dispositif de protection selon la revendication 25, **caractérisé en ce que** le moyen aérodynamique est un coude (206) situé dans la zone inférieure des sorties (202) de gaz déviant une partie du flux d'air stérile vers les bords du tapis de convoyage.

## Claims

1. A method of closely protecting products (10) that are sensitive to being contaminated by contaminating agents conveyed by the atmosphere, in which method said products (10) are placed on a work surface (P) and at least two streams (1, 2) of decontaminated gas are directed towards said products (10) from either side thereof, the method being **characterized in that** the streams are directed substantially parallel to said work surface (P) from respective ones of two opposite edges of the work surface, each gas stream (3) being evacuated upwards from the work surface (P) from a middle zone situated between the edges of the work surface (P), in a direction that is substantially perpendicular to said work surface (P).

2. A method of closely protecting products (10) that are sensitive to being contaminated by contaminating agents conveyed by the atmosphere, in which method said products (10) are placed on a work surface (P) and at least one gas stream (3) is directed towards said products (10) from above the work surface (P) in a middle zone of said work surface (P) situated between the edges of said work surface, in a direction that is substantially perpendicular to said work surface (P), the or each gas stream (1, 2) being evacuated from the work surface (P) in a direction that is substantially parallel to said work surface (P), the method being **characterized in that** the or each stream is directed so that it is evacuated on either side of said products (10) towards each of the edges of said work surface.

3. A method according to claim 1 or claim 2, **characterized in that** the products are disposed in a horizontal direction X, and two streams (1, 2) of decontaminated gas are directed towards said products (10) from either side of said direction X in a direction Y that is substantially transverse to said direction X, and said gas streams (3) are evacuated upwards in a vertical direction Z that is substantially perpendicular to said direction X, or conversely a stream (3) of decontaminated gas is directed towards said products (10) from above the work surface (P) in the vertical direction Z that is substantially perpendicular to said direction X, said gas stream (1, 2) being evacuated in the direction Y that is substantially transverse to said direction X, on either side of said direction X towards each of the edges of the work surface.

4. A method according to any one of claims 1 to 3, **characterized in that** each gas stream (3) is sucked-up from above said products (10), or conversely each gas stream (1, 2) is sucked-in on either side of said products (10).

5. A method according to claim 3 or claim 4, **characterized in that** the products (10) are aligned on a conveyor belt (P) which moves in the direction X, and two streams (1, 2) of decontaminated gas are directed from the longitudinal edges of said belt towards the middle of said conveyor belt (P) and a gas stream (3) is sucked into the plane of symmetry of said conveyor belt (P), or conversely a stream (3) of decontaminated gas is directed on the plane of symmetry of said conveyor belt (P) towards said conveyor belt (P), and the gas streams (1, 2) are sucked towards the longitudinal edges of said conveyor belt (P).

6. A method according to claim 5, **characterized in that** when the work surface (P) or conveyor belt is not connected in sealed manner to a frame (30) of the work surface, an additional stream (204) of decontaminated gas is directed over the sides and under the work surface in such a manner that the work surface is surrounded by the streams (1, 2) situated above the work surface and by the additional gas stream (204).

7. A method according to claim 6, **characterized in that** when a leak is created between the frame and the conveyor belt by the traction chain of said belt, the induction of contaminated air is blocked by deflecting a portion of each stream (1, 2) of decontaminated gas towards the edges of said belt.

8. A device for closely protecting products (10) that are sensitive to being contaminated by contaminating agents conveyed by the atmosphere, the products (10) being positioned on a work surface (P), the device including blower means (200) that are capable of producing at least two streams (1, 2) of decontaminated gas from either side of said products (10) and towards the products (10), the device being **characterized in that** each stream (1, 2) of decontaminated gas follows a path that is oriented firstly substantially parallel to said work surface (2) so that each stream (1, 2) of decontaminated gas flows over said products (10), and is then directed upwards from a middle zone of the work surface (P) situated between the edges of said work surface, substantially perpendicular to said work surface (P).

9. A device for closely protecting products (10) that are sensitive to being contaminated by contaminating agents conveyed by the atmosphere, the products (10) being positioned on a work surface (P), the device including blower means (200) that are capable of producing at least one stream (1, 2) of decontaminated gas from either side of said products (10) and towards the products (10), each stream (1, 2) of decontaminated gas following a path that is firstly directed towards said products (10) from above the work surface (P), and substantially perpendicular to said work surface (P), in a middle zone of said work surface (P) situated between the edges of said work surface, the device being **characterized in that** the path is then oriented substantially parallel to said work surface (P) on either side of said products (10) towards each of the edges of said work surface.

10. A protection device according to claim 8 or claim 9, **characterized in that** it includes suction means (100).

11. A protection device according to claim 10, **characterized in that** the blower means (200) are mounted by being fixed to the air suction means (100), or vice versa.

12. A protection device according to any one of claims 8 to 11, **characterized in that** for products (10) disposed in a direction X, the blower means (200) are capable of blowing two streams (1, 2) of decontaminated gas from either side of said product-positioning direction X, the two gas streams being directed towards each other in a direction Y that is transverse to said direction X.

13. A protection device according to claim 12, **characterized in that** the blower means (200) comprise at least one gas inlet (201), and at least two facing outlets (202) for decontaminated gas, each gas outlet (202) being in the form of a slit positioned on one side of the work surface (P) and extending longitudinally relative to the product-positioning direction X.

14. A protection device according to any one of claims 12 to 13, **characterized in that** it includes suction means (100) that are capable of sucking the two gas streams (1, 2) up above the product-positioning work surface so as to form a common stream directed in a direction Z that is perpendicular to said surface (P).

15. A protection device according to claim 14, **characterized in that** the suction means (100) include an intake opening (201) disposed above the surface (P) facing said products (10), in a middle zone between the two decontaminated-gas outlets (202) of the blower means (200).

16. A protection device according to any one of claims 8 to 11, **characterized in that** for products (10) disposed in a direction X, the blower means (200) are capable of blowing a stream (3) of decontaminated gas towards the products (10) from above the work surface (P) on which the products are positioned.

17. A protection device according to claim 16, **characterized in that** the blower means (200) comprise an inlet (201) for decontaminated gas, and a decontaminated-gas outlet (202) positioned above said work surface (P), in a middle zone of said work surface (P), and facing the products (10).

18. A protection device according to claim 16 or 17, **characterized in that** it includes suction means (100) that are capable of sucking-up, on either side of said product-positioning direction X, the gas stream (3) that is separated into two gas streams (1, 2) that are directed transversely to said direction X in opposite directions.

19. A protection device according to claim 18, **characterized in that** the suction means (100) include two intake openings (101) disposed facing each other, each intake opening (101) being in the form of a slit positioned on one side of the work surface (P) and extending longitudinally relative to said direction X.

20. A protection device according to claim 13 or claim 17, **characterized in that** the blower means (200) successively include between each inlet (201) for decontaminated gas and each outlet (202) for decontaminated gas, at least air filtering means (211, 212, 215) and transport means (213) for transporting the gas from the inlet (201) to the outlet (202).

21. A protection device according to claim 20, **characterized in that** the blower means (200) further include anti-turbulence means (216) placed in the vicinity of said outlet (202) for decontaminated gas.

22. A protection device according to claim 20 or claim 21, **characterized in that** the air filtering means comprise at least one filter (215) having efficiency that is not less than that of a very high efficiency filter, and **in that** the transport means comprise a fan (213).

23. A protection device according to claim 8 or claim 9, **characterized in that** the device includes additional blower means comprising at least one gas inlet which can be the same as that of the main blower means and at least two facing outlets (203) for decontaminated gas, each gas outlet being in the form of a slit positioned on the edge and under the work surface, and said outlet extending longitudinally relative to the product-positioning direction X, the gas streams being evacuated in the plane of symmetry perpendicular to the work surface.

24. A protection device according to claim 8 or claim 9, **characterized in that** the device includes a bottom duct (205) that enables a stream of gas to circulate along the bottom face and along the edges of the work surface.

25. A protection device according to claim 8 or claim 9, **characterized in that** when a leak is created by the chain of the conveyor belt, thereby enabling contaminated air to be induced, the blower means comprise at least one inlet (201) for decontaminated gas, and at least two facing outlets (202) for decontaminated gas, each gas outlet (202) being in the form of a slit positioned on one side of the work surface and extending longitudinally relative to the product-positioning direction X, and each gas outlet is provided with aerodynamic means (206) for deflecting a portion of the stream of decontaminated gas along the edges of said conveyor belt in a direction that is perpendicular to the plane of said conveyor belt.

26. A protection device according to claim 25, **characterized in that** the aerodynamic means is a bend (206) situated in the bottom zone of the gas outlets (202), said bend deflecting a portion of the sterile-air flow towards the edges of the conveyor belt.

## Patentansprüche

1. Verfahren zum Nahschutz von Produkten (10), die empfindlich auf die Kontamination durch von der Umgebung mitgeführte kontaminierende Substanzen sind, bei dem diese Produkte (10) auf einer Arbeitsfläche (P) angeordnet sind und man beiderseits der Produkte (10) wenigstens zwei Ströme aus dekontaminiertem Gas (1,2) auf die Produkte (10) lenkt, **dadurch gekennzeichnet, daß** man die Ströme ausgehend von zwei einander gegenüberliegenden Rändern der Arbeitsfläche im wesentlichen parallel zur Arbeitsfläche (P) führt, und daß jeder Gasstrom (3) ausgehend von einer zwischen den Rändern der Arbeitsfläche (P) liegenden mittleren Region in eine Richtung im wesentlichen senkrecht zur Arbeitsfläche (P) nach oben abzieht.

2. Verfahren zum Nahschutz von Produkten (10), die empfindlich auf die Kontamination durch von der Umgebung mitgeführte kontaminierende Substanzen sind, bei dem diese Produkte (10) auf einer Arbeitsfläche (P) angeordnet sind und man wenigstens einen Gasstrom (3) oberhalb der Arbeitsfläche (P) in einer zwischen den Rändern der Arbeitsfläche (P) gelegenen mittleren Region derselben in eine Richtung im wesentlichen senkrecht zur Arbeitsfläche (P) auf die Produkte (10) lenkt, wobei der oder jeder Gasstrom (1,2) von der Arbeitsfläche (P) in eine Richtung im wesentlichen parallel zur Arbeitsfläche (P) abzieht, **dadurch gekennzeichnet, daß** man den oder jeden Strom so lenkt, daß er beiderseits der Produkte (10) in Richtung der Ränder der Arbeitsfläche abzieht.

3. Verfahren nach Anspruch 1 oder 2, **dadurch gekennzeichnet, daß** die Produkte entlang einer horizontalen Richtung X angeordnet sind, wobei man beiderseits der Richtung X in eine im wesentlichen quer zur Richtung X verlaufende Richtung Y zwei Ströme aus dekontaminiertem Gas (1,2) auf die Produkte (10) lenkt und diese Gasströme (3) nach oben in eine vertikale Richtung Z im wesentlichen senkrecht zur Richtung X abziehen, oder man umgekehrt oberhalb der Arbeitsfläche (P) einen Strom aus dekontaminiertem Gas (3) in Richtung der Produkte (10) entlang der vertikalen im wesentlichen senkrecht zur Richtung X verlaufenden Richtung Z lenkt, wobei der Gasstrom (1,2) in der im wesentlichen quer zur Richtung X verlaufenden Richtung Y beiderseits der Richtung X in Richtung der Ränder der Arbeitsfläche abzieht.

4. Verfahren nach einem der Ansprüche 1 bis 3, **dadurch gekennzeichnet, daß** man jeden Gasstrom (3) oberhalb der Produkte (10) absaugt, oder umgekehrt jeden Gasstrom (1,2) beiderseits der Produkte (10) absaugt.

5. Verfahren nach einem der Ansprüche 3 oder 4, **dadurch gekennzeichnet, daß** die Produkte (10) auf einem Förderband (P) aufgereiht sind, das sich in der Richtung X bewegt, und daß man ausgehend von den Längsrändern des Bandes zwei Ströme aus dekontaminiertem Gas (1,2) zur Mitte des Förderbandes (P) lenkt und einen Gasstrom (3) in der Symmetrieebene des Bandes (P) absaugt, oder daß man umgekehrt in der Symmetrieebene des Förderbandes (P) einen Strom aus dekontaminiertem Gas (3) auf das Förderband (P) lenkt und man an den Längsrändern des Förderbandes (P) die Gasströme (1,2) absaugt.

6. Verfahren nach Anspruch 5, **dadurch gekennzeichnet, daß** wenn die Arbeitsfläche (P) oder das Förderband nicht auf dichte Weise mit einem Gestell (30) der Arbeitsfläche verbunden ist, ein zusätzlicher Strom aus dekontaminiertem Gas (204) auf die Seiten und unter die Arbeitsfläche gelenkt wird, so daß die Arbeitsfläche durch die über der Arbeitsfläche liegenden Gasströme (1,2) und den zusätzlichen Gasstrom (204) umhüllt wird.

7. Verfahren nach Anspruch 6, **dadurch gekennzeichnet, daß**, wenn zwischen dem Gestell und dem Förderband durch die Zugkette des Bandes ein Dichtigkeitsmangel erzeugt wird, die Induktion von kontaminierter Luft dadurch blockiert wird, daß ein Teil jedes Stroms aus dekontaminiertem Gas (1,2) zu den Rändern des Bandes abgelenkt wird.

8. Vorrichtung zum Nahschutz von Produkten (10), die empfindlich auf die Kontamination durch von der Umgebung mitgeführte kontaminierende Substanzen sind, wobei die Produkte (10) auf einer Arbeitsfläche (P) angeordnet sind und die Vorrichtung Einblasmittel (200) umfaßt, die dazu ausgelegt sind, beiderseits der Produkte (10) wenigstens zwei Ströme aus dekontaminiertem Gas (1,2) in Richtung der Produkte (10) zu erzeugen, **dadurch gekennzeichnet, daß** jeder Strom aus dekontaminiertem Gas (1,2) einem Weg folgt, der zunächst im wesentlichen parallel zur Arbeitsfläche (P) ausgerichtet ist, so daß jeder Gasstrom (1,2) die Produkte (10) umstreicht, und daraufhin ausgehend von einer zwischen den Rändern der Arbeitsfläche (P) gelegenen mittleren Region derselben im wesentlichen senkrecht zur Arbeitsfläche (P) nach oben gerichtet ist.

9. Vorrichtung zum Nahschutz von Produkten (10), die empfindlich auf die Kontamination durch von der Umgebung mitgeführte kontaminierende Substanzen sind, wobei die Produkte (10) auf einer Arbeitsfläche (P) angeordnet sind, wobei die Vorrichtung Einblasmittel (200) umfaßt, die dazu ausgelegt sind, beiderseits der Produkte (10) wenigstens einen Strom aus dekontaminiertem Gas (1,2) in Richtung der Produkte (10) zu erzeugen, wobei jeder Strom aus dekontaminiertem Gas (1,2) einem Weg folgt, der zunächst oberhalb der Arbeitsfläche im wesentlichen senkrecht zur Arbeitsfläche (P) in eine zwischen den Rändern derselben gelegene mittlere Region der Arbeitsfläche (P) auf die Produkte (10) gerichtet ist, **dadurch gekennzeichnet, daß** der Weg daraufhin im wesentlichen parallel zur Arbeitsfläche (P) und beiderseits der Produkte (10) in Richtung der Ränder derselben gerichtet ist.

10. Schutzvorrichtung nach Anspruch 8 oder 9, **dadurch gekennzeichnet, daß** sie Absaugmittel (100) umfaßt.

11. Schutzvorrichtung nach Anspruch 10, **dadurch gekennzeichnet, daß** die Einblasmittel (200) bzw. die Absaugmittel (100) fest mit den Luftabsaugmitteln (100) bzw. den Einblasmitteln (200) verbunden sind.

12. Schutzvorrichtung nach einem der Ansprüche 8 bis 11, **dadurch gekennzeichnet, daß** die Produkte (10) entlang einer Richtung X angeordnet sind und die Einblasmittel (200) dazu ausgelegt sind, beiderseits der Produktpositionierungsrichtung X zwei Ströme aus dekontaminiertem Gas (1,2) einzublasen, die entlang einer Richtung Y quer zur Richtung X aufeinander zu gerichtet sind.

13. Schutzvorrichtung nach Anspruch 12, **dadurch gekennzeichnet, daß** die Einblasmittel (200) wenigstens einen Gaseinlaß (201) und wenigstens zwei einander gegenüber liegende Auslässe für dekontaminiertes Gas (202) umfassen, wobei jeder Gasauslaß (202) die Form eines Schlitzes aufweist, der auf einer Seite der Arbeitsfläche (P) angeordnet ist und sich längs der Produktpositionierungsrichtung X erstreckt.

14. Schutzvorrichtung nach einem der Ansprüche 12 bis 13, **dadurch gekennzeichnet, daß** sie Absaugmittel (100) umfaßt, die dazu ausgelegt sind, oberhalb der Arbeitsfläche (P) der Produktpositionierung (10) die beiden Gasströme (1,2) die sich zu einem in eine Richtung Z senkrecht zur Fläche (P) gerichteten gemeinsamen Strom (3) vereinigt haben, abzusaugen.

15. Schutzvorrichtung nach Anspruch 14, **dadurch gekennzeichnet, daß** die Absaugmittel (100) eine Absaugöffnung (201) umfassen, die oberhalb der Fläche (P) gegenüber der Produkte (10) in einer mittleren Region zwischen den beiden Auslässen für dekontaminiertes Gas (202) der Einblasmittel (200) angeordnet ist.

16. Schutzvorrichtung nach einem der Ansprüche 8 bis 11, **dadurch gekennzeichnet, daß** die Produkte (10) in einer Richtung X angeordnet sind und die Einblasmittel (200) dazu ausgelegt sind, oberhalb der Arbeitsfläche (P) der Produktpositionierung einen Strom aus dekontaminiertem Gas (3) in Richtung der Produkte (10) einzublasen.

17. Schutzvorrichtung nach Anspruch 16, **dadurch gekennzeichnet, daß** die Einblasmittel (200) einen Einlaß (201) und einen Auslaß (202) für dekontaminiertes Gas umfassen, der gegenüber der Produkte (10) oberhalb der Arbeitsfläche (P) in einer mittleren Region der Arbeitsfläche (P) angeordnet ist.

18. Schutzvorrichtung nach einem der Ansprüche 16 oder 17, **dadurch gekennzeichnet, daß** sie Absaugmittel (100) umfaßt, die dazu ausgelegt sind, beiderseits der Produktpositionierungsrichtung X den Gasstrom (3) abzusaugen, der sich in zwei quer zur Richtung X in entgegengesetzte Richtungen gerichtete Gasströme (1,2) aufgeteilt hat.

19. Schutzvorrichtung nach Anspruch 18, **dadurch gekennzeichnet, daß** die Absaugmittel (100) zwei Absaugöffnungen (101) umfassen, die einander gegenüber liegen, wobei jede Absaugöffnung (101) die Form eines Schlitzes aufweist, der an einer Seite der Arbeitsfläche (P) angeordnet ist und sich längs in der Richtung X erstreckt.

20. Schutzvorrichtung nach einem der Ansprüche 13 oder 17, **dadurch gekennzeichnet, daß** die Einblasmittel (200) nacheinander zwischen jedem Einlaß (201) und jedem Auslaß (202) für dekontaminiertes Gas wenigstens Mittel zum Filtern von Gas (211, 212, 215) und Mittel zum Transport (213) von Gas vom Einlaß (201) zum Auslaß (202) umfassen.

21. Schutzvorrichtung nach Anspruch 20, **dadurch gekennzeichnet, daß** die Einblasmittel (200) außerdem Antiturbulenzmittel (216) umfassen, die in der Nähe des Auslasses für dekontaminiertes Gas (202) angeordnet sind.

22. Schutzvorrichtung nach einem der Ansprüche 20 oder 21, **dadurch gekennzeichnet, daß** die Mittel zum Filtern von Luft wenigstens einen Filter (215) umfassen, dessen Wirksamkeit gleich oder höher ist als diejenige eines Filters von sehr hoher Wirksamkeit (filtre très haute efficacité), und daß die Mittel zum Transport einen Ventilator (213) umfassen.

23. Schutzvorrichtung nach Anspruch 8 oder 9, **dadurch gekennzeichnet, daß** die Vorrichtung zusätzliche Einblasmittel umfaßt, die wenigstens einen Gaseinlaß umfassen, der derjenige der Haupteinblasmittel sein kann, und wenigstens zwei einander gegenüberliegende Auslässe für dekontaminiertes Gas (203), wobei jeder Gasauslaß die Form eines Schlitzes aufweist, der am Rand und unter der Arbeitsfläche angeordnet ist und sich längs in der Richtung X der Produktpositionierung erstreckt, wobei die Gasströme entlang der Symmetrieebene quer zur Arbeitsfläche abziehen.

24. Schutzvorrichtung nach Anspruch 8 oder 9, **dadurch gekennzeichnet, daß** die Vorrichtung eine untere Leitung (205) umfaßt, die es erlaubt, einen Gasstrom entlang der Unterseite und entlang der Ränder der Arbeitsfläche zirkulieren zu lassen.

25. Schutzvorrichtung nach Anspruch 8 oder 9, **dadurch gekennzeichnet, daß**, wenn die Kette des Förderbandes einen Dichtigkeitsmangel erzeugt, der die Induktion kontaminierter Luft erlaubt, die Einblasmittel wenigstens einen Gaseinlaß (201) und wenigstens zwei einander gegenüberliegende Auslässe für dekontaminiertes Gas (202) umfassen, wobei jeder Gasauslaß (202) die Form eines Schlitzes aufweist, der auf einer Seite der Arbeitsfläche angeordnet ist und sich längs in der Richtung X der Produktpositionierung erstreckt, und mit einem aerodynamischen Mittel (206) ausgestattet sind, welches die Ablenkung eines Teils des Stroms aus dekontaminiertem Gas entlang der Ränder des Förderbandes in eine Richtung senkrecht zur Fläche desselben erlaubt.

26. Schutzvorrichtung nach Anspruch 25, **dadurch gekennzeichnet, daß** das aerodynamische Mittel ein Krümmer (206) ist, der in der Zone unter den Gasauslässen (202) angeordnet ist und einen Teil des Flusses aus steriler Luft zu den Rändern des Förderbandes lenkt.
